# EUROPÄISCHE PATENTSCHRIFT

(11) **EP 0 496 179 B1**
(45) Veröffentlichungstag und Bekanntmachung des Hinweises auf die Patenterteilung: **19.04.1995**
(21) Anmeldenummer: 91810914.1
(22) Anmeldetag: 25.11.1991
(51) Int. Cl.: D05B 19/00, D05B 93/00

(54) **Verfahren zum nähen eines Stichmusters auf einer Nähmaschine**
Method for sewing a stitching pattern with a sewing machine
Procédé pour coudre un motif de points de couture sur une machine à coudre

(30) Priorität: 24.01.1991 CH 201/91
(43) Veröffentlichungstag der Anmeldung: 29.07.1992
(73) Patentinhaber: FRITZ GEGAUF AG BERNINA-NÄHMASCHINENFABRIK, CH-8266 Steckborn (CH)
(72) Erfinder: Reber, Lorenz, W-7766 Gaienhofen (DE); Nufer, Karl, CH-8266 Steckborn (CH)
(74) Vertreter: Gachnang, Hans Rudolf

(56) Entgegenhaltungen:
- DE-A- 3 234 864
- DE-A- 3 436 366
- GB-A- 2 009 961
- US-A- 4 138 955
- US-A- 4 559 887

## Beschreibung

Gegenstand der vorliegenden Erfindung ist ein Verfahren zum Nähen eines Stichmusters auf einer Nähmaschine gemäss Oberbegriff des Patentanspruches 1.

Aus der deutschen Patentschrift 32 34 864 ist ein Verfahren zum Nähen von aufeinanderfolgenden Nähmustern bestimmter Musterlänge mit einer Zickzacknähmaschine bekannt. Mit diesem Verfahren ist es möglich, im Bereich eines durch die Musterlänge bestimmten, im wesentlichen quadratischen Feldes innerhalb des Ueberstichbreiten- und Stichlängenbereiches ein aus mehreren Einzelteilen gebildetes Nähmuster mit diagonal verlaufenden Verbindungsfäden zu nähen, welches Nähmuster eine Breite aufweist, welche einen Bruchteil eines Ueberstichbreitenbereiches beträgt. Die Musterlänge beträgt dabei auch nur einen Bruchteil der mit der Maschine maximal erreichbaren Stichlänge. Der Endstich eines Nähmusters bildet dabei den Anfangsstich des Folgemusters, welches neben, unter oder diagonal zum vorhergehenden Muster angeordnet werden kann. Mindestens der letzte Einstich eines Musters ist über die gesamte Diagonalstrecke des Musters gesetzt. Durch entsprechendes Kombinieren und Aneinanderfügen von verschiedenen Grundmustern sind bordürenartige Kreuzstichmuster herstellbar.
Haushaltnähmaschinen erreichen Ueberstichbreiten zwischen 5,5 und 8 mm und Stichlängen zwischen 4 und 6 mm je nach Ausbildung des in der Maschine verwendeten Greifer- und Transportsystems. Selbst wenn von einer maximalen Ueberstichbreite von 8 mm und einer Stichlänge von 6 mm ausgegangen wird, sind in Zweierreihen nur Einzelmuster von maximal 4 mm, in Dreierreihen sogar nur von maximal 2,7 mm Feldgrösse herstellbar.
Selbst wenn aber die Seitenlänge eines quadratischen Feldes der maximalen Stichlänge der Maschine entspricht, ist die erzielbare Mustergrösse für Kreuzstiche und ähnliche Muster in vielen Fällen ungenügend.

Aus der deutschen Patentschrift 32 34 864 ist klar ersichtlich, dass ein Einzelmuster nicht grösser als die maximal erreichbare Stichlänge der Maschine sein kann. Ausserdem weisen die verschiedenen kombinierbaren Grundmuster, bedingt durch die Anordnung der Anfangs- und Endstiche, ein uneinheitliches Erscheinungsbild auf. Durch das Setzen von mehr als einem Stich im Kreuzungspunkt der beiden Kreuzbalken wird die Anzahl der über die ganze Länge der Balken verlaufenden Fäden drastisch vermindert und das typische Erscheinungsbild von Kreuzstichen, nämlich die ununterbrochen über die ganze Länge der Kreuzbalken verlaufenden, sich im Zentrum des Kreuzes überschneidenden Fäden, gestört.

Aus der US-A-4,138,955 ist weiter eine Nähmaschine bekannt, die mittels einer Kupplung, die das Abschalten der Nadelstangenbewegung bewirkt, ohne den Nähguttransport zu unterbrechen. Es lassen sich mit dieser Maschine Stiche erzeugen, deren Länge grösser ist als die maximale Vorschublänge des Stoffschiebers. Nähte mit langen Stichen dienen dazu, zwei zu verbindende Nähgutteile vorübergehend miteinander zu verbinden, wobei die Verbindung nachträglich wieder gelöst wird.

Aus der DE-A1-3436366 ist zudem eine Nähmaschine bekannt, die eine Steuerung mit einer Vergleichseinrichtung enthält, welche die Grösse der durch einen Schrittmotor zu verstellenden Bewegung einer Stellwelle vor der Bewegungsausführung mit einem vorgegebenen maximalen Verstellbetrag vergleicht und die Bildung eines Zwischenstiches verhindert. Diese Steuerung ermöglicht es aber auch, einen Zwischenstich zu bilden, welcher mit dem vorher gebildeten Stich zusammenfällt oder die Nadelstange kann zwischenzeitlich ausgekuppelt werden. Mit diesen Massnahmen wird erreicht, dass genügend Zeit zur Verfügung steht, damit der Schrittmotor die erforderliche Schrittzahl zwischen benachbarten Stichen eines Musters auch bei einer den maximalen Verstellbetrag überschreitenden Verstellbewegung ausführen kann.

Das Ausschalten der Nadelstange zwischen zwei Vorschubbewegungen des Stoffschiebers dient lediglich dazu, Zeit für die Stoffschieberbewegungen zu gewinnen. Die Erzeugung von Stichen grosser Länge, d.h. Stichen, bei denen der Abstand zwischen den beiden Einstichlöchern grösser sind als die Vorschublänge des Nähgutschiebers, werden in der DE-A1-3436366 nicht beabsichtigt.

Die Aufgabe der vorliegenden Erfindung besteht nun darin, ein Verfahren zum Nähen von grossen Stichmustern auf Nähmaschinen zu schaffen, mit welchen aus mehreren Abschnitten bestehende Stichmuster hergestellt werden können, deren einzelne Fadenabschnitte die maximale Überstichbreite und Stichlänge der Maschine wesentlich überschreiten, ohne dass die Spannweite der Einzelfäden durch dazwischenliegende Stiche unterbrocken wird.

Gelöst wird diese Aufgabe durch die Merkmale des Patentanspruches 1.

An den beiden Enden jedes Fadenabschnittes kann durch Setzen von mindestens zwei Stichen an der gleichen oder an annähernd der gleichen Stelle erreicht werden, dass eine zusätzliche Fadenmenge im Muster enthalten ist, welche die Elastizität der Fadenabschnitte erhöht und damit ein Zusammenziehen des Nähgutes durch die gespannten Fäden verhindert.
Durch mehrmaliges Vor- und Rückwärtstransportieren des Nähgutes können Fadenabschnitte aus mehreren parallel über- und nebeneinandergelegten Fäden erzeugt werden.
Zur Bildung eines Musters mit sich symmetrisch oder punktsymmetrisch in einem beliebigen Winkel kreuzenden Fadenabschnitten wird der letzte Stich des ersten und allfälliger weiterer Fadenabschnitte, mit Ausnahme des letzten, in der Mitte des Abschnittes gesetzt und die Maschine darnach bei abgesenkter Nadel stillgesetzt, so dass die Nadel als Drehachse für das Nähgut dient. Bei stillgesetzter eingestochener Nadel kann jeder beliebige Winkel für die Läge des folgenden Fadenabschnittes relativ zu dem oder den vorhergehenden eingestellt werden.
Beim Nähen des letzten Fadenabschnittes wird der letzte Einstich der Nadel an einem Ende des Fadenabschnittes gesetzt und darnach die Maschine stillgesetzt. Die Position dieses Stichs kann als Ausgangspunkt für die Bildung eines nächsten ausserhalb des ersten liegenden Stichmusters dienen, wenn mehrere zusammenhängende Muster genäht werden sollen. Dabei kann die eingestochene Nadel wiederum als Drehachse für die Ausrichtung des Nähgutes dienen.

Anhand illustrierter Ausführungsbeispiele wird das erfindungsgemässe Verfahren näher erläutert. Es zeigen:
- Figur 1: zwei in bekannter Weise hergestellte Kreuzstiche von halber Ueberstichbreite,
- Figur 2: einen weiteren in bekannter Weise erzeugten Kreuzstich, dessen Balkenlänge der maximalen Stichlänge der Maschine entspricht,
- Figur 3: einen aus fünf Spannfäden bestehenden, vertikal dargestellten Fadenabschnitt als Grundmuster für den ersten Kreuzbalken,
- Figur 4: einen aus fünf Spannfäden bestehenden, horizontal dargestellten Fadenabschnitt als Grundmuster für den zweiten Kreuzbalken,
- Figuren 5 bis 8: je einen Fadenabschnitt, erzeugt gemäss den Figuren 3 und 4, welche zusammengefügt ein achtstrahliges sternförmiges Muster ergeben,
- Figur 9: ein aus den beiden Fadenabschnitten in den Figuren 3 und 4 erzeugter Kreuzstich,
- Figuren 10 und 11: je eine aus einfachen Kreuzstichen zusammengesetzte Musterkombination,
- Figur 12: eine Musterkombination aus sternförmigen Mustern und
- Figur 13: eine Musterkombination aus sternförmigen Mustern mit unterschiedlicher Schenkellänge.

In den Figuren 1 und 2, welche den Stand der Technik gemäss der deutschen Patentschrift 32 34 864 darstellen, ist mit B der maximale Ueberstichbreitenbereich (kurz Ueberstichbreite), innerhalb dem die Nadel einer Nähmaschine einen Stich bildet, d.h. in das Nähgut einstechen kann, und mit T die in Abhängigkeit von der Breite des Einzelmusters genähte Musterlänge bezeichnet. Die Musterlänge T in Fig. 2 entspricht der maximalen Vorschublänge des Nähguttransporteurs. Die beiden Nähmuster M1 und M2 sind aus einer Zweiteilung des Ueberstichbreitenbereiches B aufgebaut, in der die Breite des kleinsten Einzelmusters M1 und M2 damit höchstens gleich der Hälfte des Ueberstichbreitenbereiches B ist.
Das um 45° gedrehte Nähmuster M3, dessen über die ganze Musterlänge bzw. -breite verlaufenden Fäden die gleiche Länge aufweisen wie die Diagonalfäden der Muster M1 und M2, dient zum Herstellen von Verbindungsreihen zwischen zusammengesetzten Musterreihen. Die erwähnte Fadenlänge entspricht der maximalen Vorschublänge T des Transporteurs.
Die neutrale Stellung N der Nadel liegt in der Mitte des Ueberstichbreitenbereiches B. Zur Erzeugung des Musters M1 wird, beginnend in der neutralen Stellung an der Stelle A (Anfang), die Stichfolge 0 bis 6 gesetzt, wobei "0" den Aufangsstich und "6" den Endstich E darstellt.
Durch entsprechendes Auslenken der Nadel und Vor- bzw. Rückschieben des Nähgutes mit dem Transporteur werden die Fadenabschnitte f gesetzt. Die ersten beiden Fäden zwischen den Einstichen 0 und 1 erstrecken sich diagonal über die Hälfte des maximalen Ueberstichbereiches; der dritte und vierte Faden vom Einstich 2 zum Einstich 3, bzw. vom Einstich 3 zum Einstich 4, erstrecken sich noch über einen Viertel des maximalen Ueberstichbreitenbereiches B, um über den Kreuzungspunkt beim Einstich 3 zum Einstich 4 auf dem zweiten Schenkel bzw. Fadenabschnitt f des Kreuzes in Muster M1 zu gelangen. Nach Fertigstellung des ersten Fadenkreuzes M1 kann durch Bilden eines am Endpunkt E beginnenden weiteren Fadenabschnittes zwischen den Einstichen 6 und 12 das nächste Fadenkreuz M2 gebildet werden. Dieses Kreuz weist im Gegensatz zum Fadenkreuz M1 zwei Einstiche im Kreuzungspunkt der Diagonalen auf und enthält nur zwei über die ganzen Diagonalen verlaufende Fäden, während vier Fäden nur je über die halben Diagonalen verlaufen.
Die Bildung des mit vertikalen, bzw. horizontal liegenden Fadenabschnitten versehenen Musters M3 gemäss Figur 2 erfolgt in ähnlicher Weise. Die Stichfolge ist wiederum, beginnend bei A mit den Bezugszeichen 0-9 dargestellt und endet beim Endeinstich E. Aus der Figur 2 ist deutlich ersichtlich, dass für die Erzeugung des Musters M3 drei Einstiche im Kreuzungsbereich notwendig sind.
Diese herkömmlichen Stichfolgen ergeben folglich nicht nur äusserst kleine, sondern zudem bedingt durch mehrfaches Einstechen im Kreuzungspunkt, auch uneinheitliche und unschöne Kreuze. Wenn mehr als zwei Fäden pro Schenkel gelegt werden, wirken die Kreuzstiche plump und das Erscheinungsbild der Kreuze wird weiter verschlechtert.

Die Erzeugung eines Fadenabschnittes, dessen Länge grösser ist als der Ueberstichbreitenbereich B und die maximale Transporteurschrittlänge T der Nähmaschine, ist in Figur 3 dargestellt. Die zweifache Länge des maximalen Stoffvorschubes T wird durch Unterlassen der Stichbildung in Punkt X, im gezeigten Beispiel in der Mitte des Fadenabschnittes f, erzeugt. Beginnend an der Stelle A werden vorerst mehrere Einstiche an Ort oder annähernd an Ort 1,2,3 gesetzt, welche als Verheftstiche dienen. Hierauf wird das Nähgut in Vorschubrichtung V um zwei Transporteurschritte von der Länge T transportiert. Nach dem ersten Transportschritt, wenn sich die Nadel an der Stelle X befindet, unterbleibt die Stichbildung und erfolgt erst wieder an der Stelle D, wo dann vorzugsweise zwei Stichbildungen 4 und 5 an Ort vorgenommen werden, bevor durch Reversieren des Transporteurs (Vorschubrichtung R) das Nähgut wiederum in zwei Schritten von je der Länge T zurück an die Stelle A gefördert und dort die beiden Stichbildungen 6,7 vorgenommen werden. Für die Erzeugung eines Fadenabschnittes f, bestehend aus einem Mehrfach-Fadenbündel, können die beiden beschriebenen Schritte wiederholt und die Stiche 8,9 bzw. 10,11 gesetzt werden. Nach dem Setzen der Stiche 12,13 oder allenfalls bereits nach dem Setzen der Stiche 8,9 erfolgt nach dem Zurückfördern des Nähgutes um den Betrag T eine doppelte Stichbildung 14,15 an der Stelle X und gleichzeitig wird die Nähmaschine bei abgesenkter Nadel, d.h. eingestochen in das Nähgut, stillgesetzt. Das Stillsetzen der abgesenkten Nadel bedeutet gleichzeitig das Ende eines im Mikrocomputer der Nähmaschine eingebbaren Programmschrittes, welcher einen automatischen Ablauf der Bildung eines Fadenabschnittes erlaubt.

Durch Drehen des Nähgutes um die Achse der eingestochenen Nadel um einen Winkel von 90° wird das Nähgut vor Bildung eines rechtwinklig zum ersten Fadenabschnitt verlaufenden zweiten Fadenabschnittes f gemäss Figur 2 bereitgestellt.

Beginnend an der Stelle X, wo die letzten Stichbildungen 14,15 vorgenommen wurden, wird durch Transportieren des Nähgutes in Vorschubrichtung V um den Betrag T die Nadel zum Einstichsort für die Stichbildungen 16 und 17 gebracht. Darnach erfolgt in wechselnder Vorschubrichtung die Bildung der Fadenabschnitte zwischen den Einstichen 16,17 und 18,19; 18,19 und 20,21; 20,21 und 22,23; 22,23 und 24,25; 24,25 und 26,27. Die Stichbildungen 26,27 oder allenfalls zwei oder drei weitere Verheftstiche 28,29,30 bilden das Ende E des aus zwei sich kreuzenden Fadenabschnitten f gebildeten Kreuzstichs, wie er in Figur 9 als Gesamtes dargestellt ist.

Analog zur Bildung eines aus zwei sich rechtwinklig kreuzenden Fadenabschnitten f bestehenden Kreuzstiches kann ein Stichmuster mit mehr als zwei sich kreuzenden Fadenabschnitten, z.B. ein sternförmiges Muster gemäss Fig. 10, gebildet werden. Dazu werden die einzelnen Fadenabschnitte in der Reihenfolge gemäss den Figuren 5,6,7 und 8 aus dem Speicher der Maschine abgerufen und nacheinander erstellt, indem jeweils nach Fertigstellung eines aus einem Fadenbündel bestehenden Fadenabschnittes das Nähgut durch Drehen um die in der Mitte des Fadenabschnittes eingestochene Nadel um einen Betrag von 45° bei vier und um 60° bei drei sich kreuzenden Fadenabschnitten gedreht wird.

Zur Herstellung eines Kreuzstichmusters gemäss Figur 9 sind zwei Grundmuster erforderlich, nämlich das Muster gemäss Figur 3, welches bei A beginnt und bei welchem die Nadel im Punkt X in der Mitte des Fadenabschnittes f in abgesenkter Läge stillgesetzt wird, und das Muster gemäss Figur 4, bei welchem der Nähvorgang im Punkt X beginnt und bei E beendet wird.

Für die Herstellung eines sternförmigen Musters, wie es beispielsweise in der Musterkombination in Figur 12 enthalten ist, sind drei Grundmuster erforderlich, nämlich die Muster gemäss den Figuren 3 und 4 zur Herstellung der Abschnitte in Figur 5 und 8 und das zusätzliche Muster gemäss Figur 6 und 7, bei welchem der Nähvorgang in Punkt X in der Mitte des Fadenabschnittes f beginnt und auch endet.

Zur Erzeugung von Musterkombinationen gemäss den Figuren 10 und 11 können entweder Kreuzstiche bestehend aus den Fadenabschnitten gemäss den Figuren 3 und 4 einzeln erzeugt oder der letzte Einstich jeweils als Beginn eines neuen Kreuzstiches benutzt werden. Die Musterkombinationen gemäss den Figuren 12 und 13 werden aus den Fadenabschnitten gemäss den Figuren 3,4,6 und 8 hergestellt. Dabei weist Figur 13 bezüglich der übrigen Kombinationen eine Besonderheit auf, nämlich dass zwei der vier sich jeweils in einem Punkt kreuzenden Fadenabschnitte wesentlich kürzer ausgebildet sind. Die Bildung dieser kürzeren Fadenabschnitte kann durch eine Reduktion der Vorschublänge T des Transporteurs erfolgen.

Die Festlegung der Länge der Fadenabschnitte f sowie der Anzahl der über- oder nebeneinanderliegenden Fäden in jedem Fadenabschnitt erfolgt vorzugsweise durch die Bedienungsperson. Die Fadenzahl der einzelnen Fadenabschnitte kann aber auch fest in der Maschine gespeichert sein. Dazu wird an der Maschine in bekannter Weise die Stichlänge T eingestellt und die Anzahl der zu unterlassenden Stichbildungen innerhalb der beiden Endpunkte A und E der Fadenabschnitte bestimmt. Die lange jedes Fadenabschnittes kann folglich nicht nur durch die Anzahl der Transporteurschritte ohne dazwischenliegende Fadenbildung, sondern auch durch die einstellbare Länge der einzelnen Transporteurschritte beeinflusst werden. Dies ist nötig, um auch Fadenabschnitte mit einer Länge zu erzeugen, die ungleich einer Mehrzahl von Transporteurschritten mit maximaler Schrittlänge ist.

## Patentansprüche

1. Verfahren zum Nähen eines Stichmusters auf einer Nähmaschine, bei welchem bei der Erzeugung jedes aus mindestens einem zwischen zwei die Endpunkte bildenden Einstichen liegenden Fadenabschnittes (f) der Transporteur der Nähmaschine mindestens zwei Vorschubschritte ausführt und die Stichbildung zwischen den sich folgenden Vorschubschritten unterbleibt, dadurch gekennzeichnet, dass der letzte Stich des ersten Fadenabschnittes (f) bei der Bildung eines aus mehreren Fadenabschnitten bestehenden Musters mit sich kreuzenden Fäden in die Mitte (x) des Fadenabschnittes (f) gesetzt wird, und dass die Maschine nach dem letzten Stich mit abgesenkter Nadel automatisch stillgesetzt wird, so dass die Nadel als Drehachse für das Nähgut dienen kann.

2. Verfahren nach Anspruch 1, dadurch gekennzeichnet, dass beim Fixieren der Enden des Fadenabschnittes jeweils mindestens zwei Stichbildungen an der gleichen oder annähernd der gleichen Stelle erfolgen.

3. Verfahren nach einem der Ansprüche 1 oder 2, dadurch gekennzeichnet, dass jeder Fadenabschnitt aus mehreren, durch Vor- und Rückwärtstransportieren des Nähgutes neben- oder übereinander gelegten Fäden besteht.

4. Verfahren nach einem der Ansprüche 1 bis 3, dadurch gekennzeichnet, dass der erste Stich der auf den ersten Fadenabschnitt (f) folgenden weiteren Fadenabschnitte (f) in der Mitte (x) des Fadenabschnittes (f) gesetzt wird, und dass die Maschine ausser beim zuletzt genähten Fadenabschnitt (f) wiederum mit einem in der Mitte (x) des Fadenabschnittes (f) gesetzten Stich und abgesenkter Nadel stillgesetzt wird.

5. Verfahren nach einem der Ansprüche 1 bis 4, dadurch gekennzeichnet, dass der erste Stich des zuletzt genähten Fadenabschnittes (f) wiederum in der Mitte (x) des Fadenabschnittes (f) gesetzt wird, während der letzte Stich dieses Fadenabschnittes (f), welcher auch den letzten Stich des Stichmusters bildet, in einem Endpunkt (E) des Fadenabschnittes (f) gesetzt wird.

6. Verfahren nach Anspruch 5, dadurch gekennzeichnet, dass der letzte Einstich des zuletzt genähten Fadenabschnittes (f) eines Stichmusters die Ausgangsposition für den ersten Einstich des ersten Fadenabschnittes (f) eines neuen Stichmusters bildet.

7. Verfahren nach einem der Ansprüche 1 bis 6, dadurch gekennzeichnet, dass die in den einzelnen Fadenabschnitten (f) enthaltene Faderzahl und die Länge der Fadenabschnitte (f), welche von der eingestellten Stichlänge (T) der Maschine und der Anzahl der unterlassenen Stichbildungen abhängt, durch die Bedienungsperson bestimmbar sind.

8. Verfahren nach einem der Ansprüche 1 bis 7, dadurch gekennzeichnet, dass die aufeinanderfolgende Bildung der Fadenabschnitte (f) durch die Elektronik der Nähmaschine gesteuert automatisch erfolgt, wobei die Nadel am Ende jedes Fadenabschnittes so lang stillgesetzt bleibt, bis der Anlasser der Maschine durch die Bedienungsperson erneut betätigt wird.

## Claims

1. Method of sewing a pattern of stitches on a sewing machine, wherein, in order to produce each pattern, comprising at least one thread portion (f) situated between two recesses forming the end points, the feeder of the sewing machine performs at least two advancing steps and the stitch is formed between the subsequent advancing steps, characterised in that, when producing a pattern comprising a plurality of thread portions and having intersecting threads, the last stitch of the first thread portion (f) is placed in the centre (x) of the thread portion (f), and in that the machine is automatically stopped with a lowered needle after the last stitch, so that the needle can serve as a rotary axle for the sewing material.

2. Method according to claim 1, characterised in that, when fixing the ends of the thread portion, at least two stitches at a time are formed at the same location, or approximately the same location.

3. Method according to one of claims 1 or 2, characterised in that each thread portion comprises a plurality of threads placed adjacent or above one another as a result of the sewing material being fed forwardly and backwardly.

4. Method according to one of claims 1 to 3, characterised in that the first stitch of the additional thread portions (f), which follow the first thread portion (f), is placed in the centre (x) of the thread portion (f), and in that, apart from with the finally sewn thread portion (f), the machine is in turn stopped with a stitch placed in the centre (x) of the thread portion (f) and with a lowered needle.

5. Method according to one of claims 1 to 4, characterised in that the first stitch of the finally sewn thread portion (f) is in turn placed in the centre (x) of the thread portion (f), while the last stitch of this thread portion (f), which also forms the last stitch of the pattern of stitches, is placed at an end point (E) of the thread portion (f).

6. Method according to claim 5, characterised in that the last insertion for the finally sewn thread portion (f) of a pattern of stitches forms the starting position for the first insertion for the first thread portion (f) of a new pattern of stitches.

7. Method according to one of claims 1 to 6, characterised in that the number of threads contained in the individual thread portions (f) and the length of the thread portions (f), which depends on the set stitch length of the machine and the number of omitted stitches, are determinable by the operator.

8. Method according to one of claims 1 to 7, characterised in that the successive formation of the thread portions (f) is automatically effected as a result of being controlled by the electronics of the sewing machine, the needle at the end of each thread portion remaining stationary until the starter of the machine is actuated again by the operator.

## Revendications

1. Procédé pour coudre un motif de points sur une machine à coudre, selon lequel lors de la réalisation de chaque section de fil (f) provenant d'au moins une piqûre entre deux piqûres formant les points d'extrémité, la griffe d'entraînement de la machine à coudre exécute au moins deux pas d'avance et la formation de piqûre ne se produit pas entre les pas d'avance se succédant, caractérisé par le fait que la dernière piqûre de la première section de fil (f), lors de la réalisation d'un motif se composant de plusieurs sections de fil est mise en place au milieu (x) de la section de fil (f) avec des fils se croisant, et par le fait que la machine est automatiquement arrêtée après la dernière piqûre, avec l'aiguille abaissée, de sorte que l'aiguille peut servir d'axe de rotation pour la matière à coudre.

2. Procédé selon la revendication 1, caractérisé par le fait que pour la fixation des extrémités de la section de fil respectivement au moins deux formations de piqûres ont lieu au même endroit ou sensiblement au même endroit.

3. Procédé selon l'une des revendications 1 ou 2, caractérisé par le fait que chaque section de fil se compose de plusieurs fils placés l'un à côté de l'autre ou l'un au-dessus de l'autre par un déplacement vers l'avant et vers l'arrière de la matière à coudre.

4. Procédé selon l'une des revendications 1 à 3, caractérisé par le fait que la première piqûre de la section de fil (f) ultérieure, succédant à la première section de fil (f), est placée au milieu (x) de la section de fil (f), et que la machine en outre est arrêtée lors de la section de fil (f) cousue en dernier de nouveau avec un point placé au milieu (x) de la section de fil (f) et avec l'aiguille abaissée.

5. Procédé selon l'une des revendications 1 à 4, caractérisé par le fait que la première piqûre de la section de fil (f) cousue en dernier est placée de nouveau au milieu (x) de la section de fil (f), tandis que la dernière piqûre de cette section de fil (f), qui constitue aussi la dernière piqûre du motif de points, est placée à un point d'extrémité (E) de la section de fil (f).

6. Procédé selon la revendication 5, caractérisé par le fait que la dernière piqûre de la section de fil cousue en dernier (f) d'un motif de points constitue la position de départ pour la première piqûre de la première section de fil (f) d'un nouveau motif de points.

7. Procédé selon l'une des revendications 1 à 6, caractérisé par le fait que le nombre de fils contenus dans les sections de fil individuelles (f) et la longueur des sections de fil (f), qui dépend de la longueur de point (T) réglée de la machine et du nombre de piqûres omises, peuvent être déterminés par l'opérateur.

8. Procédé selon l'une des revendications 1 à 7, caractérisé par le fait que la réalisation successive des sections de fil (f) s'effectue automatiquement en étant commandée par l'électronique de la machine à coudre, l'aiguille restant immobile à l'extrémité de chaque section de fil jusqu'à ce que la commande de mise en marche de la machine soit de nouveau actionnée par l'opérateur.
